# EUROPÄISCHE PATENTANMELDUNG

(11) **EP 0 367 085 A2**
(43) Veröffentlichungstag der Anmeldung: **09.05.1990**
(21) Anmeldenummer: 89119798.0
(22) Anmeldetag: 25.10.1989
(51) Int. Cl.: E02B 5/08, E02B 8/02, E03F 5/14

(54) **Verfahren und Vorrichtung zum Fördern von Rechengut**

(30) Priorität: 31.10.1988 DE 3836983; 06.10.1989 DE 3933462
(71) Anmelder: Botsch, Bertram, Dipl.-Ing., W-7500 Karlsruhe 1 (DE)
(72) Erfinder: Botsch, Bertram, Dipl.-Ing., W-7500 Karlsruhe 1 (DE)

(57) **Zusammenfassung**

Es wird ein Verfahren und eine Vorrichtung zum Fördern von Rechengut (10) auf einem teilweise in eine Abwasserströmung eingetauchten in Strömungsrichtung geneigten Rechenrost (6) angegeben, welcher gegebenenfalls eine anschließende Rechenschürze (33) aufweist, wobei das Rechengut (10) zu einer am oberen Rand des Rechenrostes (6) bzw. der Rechenschürze (33) liegenden Abwurfstelle mit Hilfe einer in einer periodischen Eingriffsbewegung zwischen die Stäbe des Rechenrostes (6) eingreifenden Harkenvorrichtung (20, 21, 22), geführt wird. Das Kennzeichnende der Erfindung wird darin gesehen, daß das Rechengut (10) durch nacheinanderfolgende Übernahme aus aneinander anschließenden Förderstrecken gleichzeitig in mindestens zwei Förderstrecken gefördert wird. Die bevorzugte konstruktive Lösung besteht darin, daß mindestens zwei in Förderrichtung in Abstand angeordnete, mit einem gemeinsamen Bewegungsantrieb miteinander verbundene Harkenteile (21,22;30,35,36,37,38) vorgesehen sind, die gleichzeitig, gleichgerichtete translatorische Bewegungen ausführen.

## Beschreibung

Die Erfindung betrifft ein Verfahren und eine Vorrichtung zum Fördern von Rechengut auf einem teilweise in eine Abwasserströmung eingetauchten, in Strömungsrichtung geneigten Rechenrost, gegebenenfalls mit anschließender Rechenschürze, zu einer am oberen Rand des Rechenrostes bzw. der Rechenschürze liegenden Abwurfstelle mit Hilfe einer in einer periodischen Eingriffsbewegung zwischen die Stäbe des Rechenrostes eingreifenden Harkenvorrichtung, mittels derer das Rechengut längs einer Förderstrecke periodisch zusammengehäuft wird.

Eine solche Vorrichtung dient der Entnahme und dem Herausfördern von Rechengut aus dem Abwasser. Hierbei wird das am Rechenrost festgehaltene Rechengut periodisch durch eine Harkenvorrichtung entlang einer Förderstrecke von unten nach oben geführt. Die gesamte Länge der Förderstrecke ist durch die Länge des Rechenrostes und durch die Länge der gegebenenfalls anschließenden Rechenschürze gegeben.

Bei einer bekannten Harkenvorrichtung nach der DE-PS 16 58 096 bzw. nach der entsprechenden US-PS 3 591 006 ist die Antriebsperiode durch die Länge der Förderstrecke und die Fördergeschwindigkeit bestimmt. Da die Fördergeschwindigkeit nicht über ein gegebenes Maß hinaus vergrößert werden kann, wird besonders bei langen Förderstrecken die Antriebsperiode sehr groß, und damit ergibt sich auch ein Anwachsen der zu fördernden Rechengutmenge, die sich innerhalb dieser Antriebsperiode am Rechenrost gesammelt hat.

Zu große Rechengutansammlungen am Rechenrost können diesen teilweise blockieren, so daß der hydraulische Durchfluß nicht mehr gewährleistet ist. Bei maximaler hydraulischer Belastung treten häufig auch maximale Rechengutmengen auf, und die Blockierung des Rechenrostes durch Rechengut kann kritische Betriebszustände herbeiführen. Außerdem erfordert die Abräumung des Rechenrostes und der gegebenenfalls daran anschließenden Rechenschürze in einem einzigen Bewegungsabschnitt des Harkenteils einen erheblichen Bauaufwand hinsichtlich der Harkenantriebsvorrichtung und bedingt eine freie Ausfahrhöhe über den Abwurfpunkt, welche nur mit einer entsprechenden Gebäudehöhe und damit durch unwirtschaftlichem bauseitigem Aufwand erreicht werden kann.

Die Erfindung geht von der Aufgabenstellung aus, bei Anwendung einer Harkenvorrichtung der eingangs beschriebenen Art, die Antriebsperiode der Eingriffsbewegung wesentlich zu verkürzen.

Die Lösung dieser Aufgabenstellung erfolgt gemäß der Erfindung dadurch, daß das Rechengut durch nacheinanderfolgende Übernahme aus aneinander anschließenden Förderstrecken gleichzeitig in mindestens zwei Förderstrecken gefördert wird. Die aneinander anschließenden Förderstrecken können sich gegebenenfalls vorteilhaft auch gering überlappen. Eine entsprechende Vorrichtung ist erfindungsgemäß so aufgebaut, daß mindestens zwei in Förderrichtung in Abstand angeordnete, mit einem gemeinsamen Bewegungsantrieb miteinander verbundene Harkenteile vorgesehen sind, die gleichzeitig, gleichgerichtete translatorische Bewegungen ausführen. Dadurch wird das Rechengut in einer Antriebsperiode nur über relativ kurze Förderstrecken des Rechenrostes bzw. der Rechenschürze gleichzeitig transportiert, wobei miteinander gekoppelte Harkenteile innerhalb einer Antriebsperiode das Rechengut aus der vorangehenden Förderstrecke übernehmen und weitertransportieren.

Bei einer solchen Ausbildung wird nicht nur die Antriebsperiode und damit die Länge der Förderstrecke des Harkenteils wesentlich verkürzt, sondern es ergeben sich auch zusätzliche Vorteile: Innerhalb der kürzeren Antriebs periode kann bei insgesamt gleichem Rechengutanfall in jeder Förderstrecke eine entsprechend geringere Rechengutmenge gefördert werden, und dies ermöglicht eine geringere Antriebsleistung der Antriebseinheit der Harkenvorrichtung. Das Bewegungsspiel verkürzt sich entsprechend auf die Länge der einzelnen Förderabschnitte. Damit entfällt die Notwendigkeit im Bereich der oberen Abwurfstelle,eine große freie Raumhöhe zum Ausfahren der Harkenvorrichtung vorzusehen. Bei den oberhalb der Abwurfstelle angeordneten Antriebselementen verkürzt sich die gesamte Bauhöhe in dem Maße der entsprechend verkürzten Längen des verkürzten Bewegungsspiels.

Durch die Zusammensetzung der gesamten Förderlänge aus relativ kurzen Förderstreckenabschnitten wird die gesamte Auslenkbewegung der Harkenvorrichtung wesentlich geringer, so daß lose Kabel als Energiezuführung zu den Antriebselementen möglich sind. Dies ist für den rauhen Betrieb bei Abwasserkläranlagen besonders vorteilhaft. Außerdem ist eine Verlängerung oder Verkürzung der Förderstrecke durch mehrfache Verwendung von normierten Bauteilen, die einer einzigen Förderabschnittslänge entsprechen, möglich. Derartige Bauteile lassen sich dann entsprechend der jeweils vorliegenden gesamten Förderlänge zu einem längeren oder kürzeren Trageelement zusammensetzen, welches mit einer gemeinsamen Antriebseinheit verbunden ist.

Vorteilhaft sind die Harkenteile in Förderrichtung in gleichem Abstand angeordnet. Dabei kann zweckmäßig der Abstand der Harkenteile kleiner sein als die Länge der auf den geneigten Rechenrost projizierten bestimmungsgemäßen Wassertiefe.

Ein weiterer Vorteil läßt sich gegebenenfalls dadurch erreichen, daß der Rechenrost und/oder die Rechenschürze stufenförmig ausgebildet sind und mindestens eine Absetzstufe derart aufweisen, daß das Rechengut von dem einen Harkenteil auf diese Absetzstufe aufgehäuft und von dem nächstfolgenden Harkenteil von dort zur Weiterförderung wieder aufgenommen wird.

Obwohl verschiedene bautechnische Gestaltungen möglich sind, erscheint es zweckmäßig, die über Holmen als Trageelement verbundenen Harkenteile in einer seitlichen Kulissenführung zur Steuerung der Eingriffsbewegung zu führen und den Bewegungsantrieb für die verbundenen Harkenteile zur gemeinsamen Bewegung längs einer geschlossenen Fahrbahn auszubilden, welche mindestens einen parallel zum Rechenrost bzw. zur Rechenschürze verlaufenden Fahrbahnabschnitt aufweist.

In weiterer Ausgestaltung der Erfindung kann es zweckmäßig sein, daß an den Endabschnitten der geschlossenen Fahrbahn Umkehrführungsteile zum Übergang von dem linearen Fahrbahnabschnitt auf den anderen Fahrbahnabschnitt angeordnet sind.

Die Neigung des Rechenrostes gegenüber der Vertikalrichtung, in Strömungsrichtung betrachtet, beträgt zweckmäßig 10 - 50°, vorzugsweise 15 - 30°. Die Erfindung besitzt besondere Bedeutung für das Räumen von steilstehenden Rechenrosten.

Es kann ferner zweckmäßig sein, den Abstand von mindestens zwei benachbarten Harkenteilen 15-45 % der überstrichenen Abschnittslänge des Rechenrostes zu wählen; überraschenderweise bleibt das Rechengut auch auf Teilabschnitten des eingetauchten Rechenrostes nach dessen abschnittsweisen Räumen haften.

Ein zusätzlicher Vorteil kann u.U. dadurch erzielt werden, daß auch auf der Oberfläche der an sich ebenflächigen Rechenschürze zusätzliche Rechenroststäbe angebracht sind. Dadurch kann die Haftfähigkeit des Rechengutes erhöht werden.

Die Rechenroststäbe und/oder die anschließende Rechenschürze können zweckmäßig überlappend ausgebildet sein. Dadurch ergeben sich Absetzstufen im Bereich der sich geringfügig überlappenden Abschnitte der Förderstrecken.

Es kann ferner vorteilhaft sein, vorzugsweise im Bereich des Endes der Förderstrecken der Harkenteile, überfahrbare Abstützelemente vorzusehen, welche ein Abrutschen des bereits geförderten Rechenguts verhindern.

Diese überfahrbaren Abstützelemente lassen sich in verschiedener Weise ausbilden, und zwar abhängig davon, ob sie im Bereich des Rechenrostes oder im anschließenden Bereich der Rechenschürze liegen.

Die überfahrbaren Abstützelemente können vorteilhaft sich wenigstens über einen Teil der Förderstrecke erstreckende, ausschwenkbare Halteklappen sein, welche unter Federvorspannung in die Ausschwenklage gedrängt werden. Die Breite der Halteklappen kann vorteilhaft die ganze Förderbreite betragen. Diese Ausbildung erweist sich besonders im Bereich der Rechenschürze zweckmäßig. Die Halteklappen können dabei zweckmäßig einen kreisbogenförmigen Ansatzteil aufweisen und damit eine Abstützfläche bilden.

Eine andere gegebenenfalls für den Bereich des Rechenrostes zweckmäßige Ausbildung kann zwischen die Stäbe des Rechenrostes eingreifende Schwenkfinger vorsehen, welche unter Federvorspannung in die Ausschwenklage gedrängt werden. Diese überfahrbaren Abstützelemente bilden eine wesentliche Sicherung gegen ein Zurückrutschen des bereits geförderten Rechengutes.

Obwohl die Harkenteile an dem gemeinsamen Trageelement meist in Förderrichtung geneigt angeordnet sind, hat es sich durch Untersuchungen gezeigt, daß gegebenenfalls bei bestimmten Winkelstellungen des Rechenrostes dadurch eine Verbesserung erzielt werden kann, daß die Harkenteile an dem gemeinsamen Trageelement entgegen der Förderrichtung geneigt angeordnet sind.

Selbstverständlich lassen sich auch die Formen der mit einem gemeinsamen Bewegungsantrieb versehenen, miteinander verbundenen Harkenteile entsprechend den Anforderungen des von Ihnen bedienten Förderabschnitts unterschiedlich ausbilden. Während beispielsweise die zwischen die Stäbe des Rechenrostes eingreifenden Harkenteile fingerförmig nebeneinanderliegend ausgebildet sein können, erscheint es zweckmäßig, die oberhalb des Rechenrostes auf der Rechenschürze bewegten Harken teile in Form von Abstreifleisten oder dergleichen auszubilden.

Durch die Merkmale der Erfindung, und insbesondere durch die Aufteilung der gesamten Förderstrecke des Rechengutes in mehrere nacheinanderfolgende Abschnitte, wird eine wesentlich verbesserte konstruktive Gesamtanordnung geschaffen, die an die verschiedensten anlagetechnischen Voraussetzungen leicht anpaßbar ist.

Die Erfindung soll nachfolgend in Ausführungsbeispielen unter Bezug auf die Zeichnung näher erläutert werden. Daraus ergeben sich weitere Erfindungsmerkmale; es zeigen:
Fig. 1 einen schematischen Längsschnitt durch eine Fördervorrichtung in zweistufiger Ausbildung,
Fig. 2 einen schematischen Längsschnitt durch eine stufenförmige Anordnung von Rechenrost und Rechenschürze,
Fig. 3 einen schematischen Längsschnitt durch eine Fördervorrichtung mit überfahrbaren Abstützelementen,
Fig. 4 eine vergrößerte Ausschnittsdarstellung aus Fig. 3.

In Fig. 1 ist der typische Aufbau einer Rechenanlage unter Verwendung der erfindungsgemäßen Vorrichtung zur Förderung von Rechengut dargestellt.

In einem Kanal 1 fließt eine Abwasserströmung 5. Zwischen der Kanalzone 2 und dem Bedienungsflur 3 ist ein Rechenrost 6 angeordnet, welcher über den Bedienungsflur 3 hinausragt und dessen oberer Rand die Abwurfstelle bildet. Das in der Abwasserströmung enthaltene Rechengut 10 schlägt sich am Rechenrost 6 nieder und wird durch die Transportvorrichtung zur Abwurfstelle gefördert. Das Rechengut gelangt dann an der Abwurfstelle in abgeworfenen Portionen 12 in einen Behälter 14 und bildet einen zwischengelagerten Rechengutvorrat 13, der abtransportiert werden kann.

Die Transportvorrichtung besteht aus einem mit einem in der Zeichnung nicht dargestellten Bewegungsantrieb verbundenen Trageelement 20, an dem zwei Harkenteile 21,22 angebracht sind. Das aus Holmen rahmenartig zusammengesetzte Trageelement 20 führt dabei ein Bewegungsspiel entlang des Rechenrostes 6 nach oben und von diesem entfernt nach unten durch, wobei das Trageelement 20 und der hier dargestellte unterste Harkenteil 21 nacheinander die Positionen a,b und c einnehmen. Der unterste Harkenteil 21 fördert dabei das am Rechenrost 6 niedergeschlagene Rechengut 10 bis zu der obersten Position 21a des Harkenteils 21 und bringt das geförderte Rechengut in die Zwischenposition 11. Dann schwenkt das Trageelement 20 mit den Harkenteilen 21,22 wieder in seinem Bewegungsspiel nach unten und fördert die nächste Portion Rechengut in derselben Weise an dieselbe Stelle. Während der unterste Harkenteil 21 den beschriebenen Bewegungsablauf durchführt, ergreift der zweitunterste Harkenteil 22 gleichzeitig das von dem untersten Harkenteil 21 abgelegte Rechengut aus der Position 11 und führt es nach oben in die Abwurfposition. Auch dieser zweitunterste Harkenteil 22 vollführt ein ähnliches Bewegungsspiel wie der unterste Harkenteil 21, da beide an dem Trageelement 20 starr befestigt sind und durch dessen Bewegungsablauf geführt werden. Die gesamte Förderstrecke 24 ist dabei in zwei Abschnitte eingeteilt. Der Abstand 23 der Harkenteile 21,22 muß zur Erzielung der gewünschten Übernahme kleiner sein als das Bewegungsspiel.

In dem in Fig. 1 gezeigten Ausführungsbeispiel reicht das Bewegungsspiel des untersten Harkenteils 21 in seiner oberen Endlage über den Wasserspiegel 4 hinaus, so daß die Position 11 des Rechengutes ebenfalls über dem Wasserspiegel 4 liegt. Bei anderen Einbauverhältnissen kann die Position 11 auch unter dem Wasserspiegel 4 liegen. Nach der Art des Rechenguts und der Roststäbe kann dabei das Rechengut in der Position 11 liegenbleiben, bis es vom zweituntersten Harkenteil 22 erfaßt wird. Die Eintauchlänge des Rechenrostes ist mit Position 25 bezeichnet.

In der Ausführungsform der Fig. 2 ist eine stufenförmige Ausbildung von drei sich in ihren Endabschnitten überlappenden Rechenrostteilen 7,8,9 dargestellt, an die sich eine ebenflächige Rechenschürze 26 anschließt. Das Trageelement und die Harkenteile entsprechen in ihrer Ausführung sinngemäß der Ausbildung nach Fig. 1.

In diesem Falle wird die gesamte Förderlänge in vier Teilabschnitte aufgeteilt, und es sind daher vier entsprechend ausgebildete Harkenteile an einem gemeinsamen Tragelement vorzusehen. Das geförderte Rechengut wird von diesen Harkenteilen am Ende ihrer Fahrstrecken jeweils auf einer Stufe abgelegt, von dem nachfolgenden Harkenteil aufgenommen und zur nächsten Stufe gefördert.

Fig. 3 zeigt einen aus zwei Rechenrostteilen 31,32 gestuft zusammengesetzten Rechenrost, an den sich eine ebenflächige Rechenschürze 33 anschließt.

In dieser Ausführung sind an Trageholmen 34 zum Eingriff in die Rechenrostteile 31,32 fingerartig ausgebildete Harkenteile 30,35,36 vorgesehen, während für den Transport des Rechengutes auf der ebenflächigen Rechenschürze 33 leistenförmige Harkenteile 37,38 verwendet werden. Diese leistenförmigen Harkenteile 37,38 sind ebenfalls an den Trageholmen 34 starr befestigt.

Der Bewegungsantrieb der Trageholme 34 und der damit verbundenen Harkenteile 30,35-38 erfolgt durch eine Antriebseinheit 39, welche in einer geschlossenen schlaufenförmigen Führungsbahn 40 wandert.

Die Antriebseinheit 39 wird durch einen Elektromotor 46 angetrieben und bewegt sich dadurch auf der geschlossenen Führungsbahn 40. Diese Führungsbahn 40 weist zwei lineare, parallel zum Rechenrost bzw. zur Rechenschürze verlaufende Fahrbahnabschnitte und halbkreisförmige Fahrbahnabschnitte zur Umkehrführung auf. Dadurch werden die Trageholme 34 mit den Harkenteilen 30,35-38 in einer linearen Aufwärtsbewegung bis zum Erreichen der Endabschnitte der einzelnen Förderstrecken aufwärts geführt, beim Einlauf in das obere Umkehrführungsteil von der Oberfläche des Rechenrostes bzw. der Rechenschürze abgehoben und in linearer Abwärtsbewegung in die Ausgangsposition zurückgeführt, wo beim Erreichen des unteren Umkehrführungsteils wieder ein Absenken der Trageholme 34 und der Harkenteile 30,35-38 zum Eingriff in den Rechenrost bzw. zum Transport innerhalb der einzelnen Förderstrecken erfolgt.

Im Bereich des Endes der Förderstrecken der Harkenteile 37,38 sind überfahrbare Abstützelemente 41,42 vorgesehen. Diese bestehen wie in der Detailansicht Fig. 4 erkennbar, aus einem Leistenteil 43 mit angesetztem kreisbogenförmigen Ansatzteil 44 und werden durch Zugfedern 45, welche die Federvorspannung aufbringen,in die dargestellte Ausschwenklage gedrängt. Die äußere Oberfläche des kreisbogenförmigen Ansatzteils 44 bildet in der Ausschwenklage eine Abstützung gegen das Zurückrutschen von bereits gefördertem Rechengut.

Die übrigen in Fig. 3 nicht näher bezeichneten Teile des Kanals und der Abwasserströmung entsprechend dem Ausführungsbeispiel nach Fig. 1.

## Patentansprüche

1. Verfahren zum Fördern von Rechengut auf einem teilweise in eine Abwasserströmung eingetauchten, in Strömungsrichtung geneigten Rechenrost, gegebenenfalls mit anschließender Rechenschürze, zu einer am oberen Rand des Rechenrostes bzw. der Rechenschürze liegenden Abwurfstelle mit Hilfe einer in einer periodischen Eingriffsbewegung zwischen die Stäbe des Rechenrostes eingreifenden Harkenvorrichtung, mittels derer das Rechengut längs einer Förderstrecke periodisch zusammengehäuft wird, **dadurch gekennzeichnet**, daß das Rechengut durch nacheinanderfolgende Übernahme aus aneinander anschließenden Förderstrecken gleichzeitig in mindestens zwei Förderstrecken gefördert wird.

2. Vorrichtung zur Förderung von Rechengut auf einem teilweise in eine Abwasserströmung eingetauchten, in Strömungsrichtung geneigten Rechenrost, gegebenenfalls mit anschließender Rechenschürze, zu einer am oberen Rand des Rechenrostes bzw. der Rechenschürze liegenden Abwurfstelle mit Hilfe einer in einer periodischen Eingriffsbewegung zwischen die Stäbe des Rechenrostes eingreifenden Harkenvorrichtung, mittels derer das Rechengut längs einer Förderstrecke periodisch zusammengehäuft wird, insbesondere zur Durchführung des Verfahrens nach Anspruch 1, **dadurch gekennzeichnet**, daß mindestens zwei in Förderrichtung in Abstand angeordnete, mit einem gemeinsamen Bewegungsantrieb miteinander verbundene Harkenteile (21,22;30,35,36,37,38) vorgesehen sind, die gleichzeitig, gleichgerichtete translatorische Bewegungen ausführen.

3. Vorrichtung nach Anspruch 2, **dadurch gekennzeichnet,** daß die Harkenteile (30,35,36,37,38) in Förderrichtung in gleichem Abstand an einem Trageelement (34) angeordnet sind.

4. Vorrichtung nach Anspruch 3, **dadurch gekennzeichnet,** daß der Abstand der Harkenteile kleiner ist als die Länge der auf den geneigten Rechenrost projizierten bestimmungsgemäßen Wassertiefe.

5. Vorrichtung nach Anspruch 2, **dadurch gekennzeichnet,** daß der Rechenrost und/oder die Rechenschürze (7,8,9) stufenförmig ausgebildet sind und mindestens eine Absetzstufe derart aufweisen, daß das Rechengut von dem einen Harkenteil auf dieser Absetzstufe aufgehäuft und von dem nächstfolgenden Harkenteil von dort zur Weiterförderung aufgenommen wird.

6. Vorrichtung nach Anspruch 2, **dadurch gekennzeichnet,** daß die über Holmen (20;34) verbundenen Harkenteile in einer seitlichen Kulissenführung zur Steuerung der Eingriffsbewegung geführt sind, und daß der Bewegungsantrieb (39) für die verbundenen Harkenteile (35,36,37,38) zur gemeinsamen Bewegung längs einer geschlossenen Fahrbahn (40) ausgebildet ist, welche mindestens einen parallel zum Rechenrost (31,32) bzw. zur Rechenschürze (33) verlaufenden Fahrbahnabschnitt aufweist.

7. Vorrichtung nach Anspruch 6, **dadurch gekennzeichnet,** daß an den Endabschnitten der geschlossenen Fahrbahn (40) Umkehrführungsteile zum Übergang von dem linearen Fahrbahnabschnitt auf den anderen Fahrbahnabschnitt angeordnet sind.

8. Vorrichtung nach Anspruch 2, **dadurch gekennzeichnet,** daß die Neigung des Rechenrostes gegenüber der Vertikalrichtung 10 - 50°, vorzugsweise 15 - 30° beträgt.

9. Vorrichtung nach Anspruch 2, **dadurch gekennzeichnet,** daß der Abstand von mindestens zwei benachbarten Harkenteilen 15 - 45% der überstrichenen Abschnittslänge des Rechenrostes ist.

10. Vorrichtung nach Anspruch 2, **dadurch gekennzeichnet,** daß auf der Oberfläche der Rechenschürze zusätzliche Rechenroststäbe angebracht sind.

11. Vorrichtung nach Anspruch 10, **dadurch gekennzeichnet,** daß die Rechenroststäbe stufenförmig ausgebildet sind.

12. Vorrichtung nach Anspruch 2, **dadurch gekennzeichnet,** daß im Bereich der Förderstrecken der Harkenteile (37,38) überfahrbare Abstützelemente (41,42) vorgesehen sind.

13. Vorrichtung nach Anspruch 12, **dadurch gekennzeichnet,** daß die überfahrbaren Abstützelemente sich wenigstens über einen Teil der Förderstrecke erstreckende, ausschwenkbare Halteklappen (41,42) sind.

14. Vorrichtung nach Anspruch 12, **dadurch gekennzeichnet,** daß die überfahrbaren Abstützelemente zwischen den Stäben des Rechenrostes liegende Schwenkfinger sind.

15. Vorrichtung nach Anspruch 12, **dadurch gekennzeichnet,** daß die Abstützelemente unter Federverspannung in die Ausschwenklage gedrängt werden.

16. Vorrichtung nach Anspruch 13, **dadurch gekennzeichnet,** daß die Halteklappen (41,42) einen kreisbogenförmigen Ansatzteil (44) aufweisen.

17. Vorrichtung nach Anspruch 3, **dadurch gekennzeichnet,** daß die Harkenteile an dem gemeinsamen Trageelement entgegen der Förderrichtung geneigt angeordnet sind.
